# FASCICULE DE BREVET EUROPEEN

(11) **EP 1 533 470 B1**
(45) Date de publication et mention de la délivrance du brevet: **10.09.2008**
(21) Numéro de dépôt: 04356157.0
(22) Date de dépôt: 24.09.2004
(51) Int. Cl.: E21D 20/00

(54) **Tête de foration et de boulonnage pour machine de boulonnage**
Bohrungs und Verankerungskopf für eine Verankerungsmaschine
Drilling and bolting head for a bolting machine

(30) Priorité: 18.11.2003 FR 0313483
(43) Date de publication de la demande: 25.05.2005
(73) Titulaire: Sandvik Mining and Construction Lyon SAS, 69330 Meyzieu (FR)
(72) Inventeur: Barthomeuf, Jean-Claude, 69480 Lucenay (FR); Comorge, Alain, 69740 Genas (FR)
(74) Mandataire: Bratel, Gérard

(56) Documents cités:
- EP-A- 0 034 134
- DE-B- 2 222 646
- FR-A- 1 359 297
- US-A- 3 246 705
- US-A- 4 158 520
- US-A- 5 016 942

## Description

La présente invention concerne, de façon générale, les machines dites de boulonnage, destinées à l'exécution de travaux souterrains, en particulier dans les exploitations minières. Cette invention se rapporte, plus particulièrement, à une tête de foration et de boulonnage, aussi désignée ici plus simplement comme "tête de boulonnage", prévue pour équiper une telle machine de boulonnage, la tête de boulonnage étant de structure très compacte, et adaptée pour une utilisation dans des galeries de mine de faible hauteur, cette tête étant montée sur un véhicule porteur lui-même de faible hauteur.

Une tête de boulonnage, comme celle du document EP 0 034 134, est un ensemble supporté par un véhicule porteur et permettant de poser de façon mécanisée des boulons de soutènement dans le toit d'une galerie de mine.

Dans la conception traditionnelle, une tête de boulonnage est montée à l'extrémité d'un bras-support de longueur modifiable. L'ensemble ainsi formé par la tête de boulonnage et par son bras-support est encombrant et ne permet pas une utilisation dans des galeries de mine de faible hauteur ; à cet égard, on doit considérer non seulement l'encombrement de la tête de boulonnage et de son bras-support, mais aussi l'amplitude importante qui en résulte pour les mouvements d'amenée de la tête de boulonnage dans chaque position de travail désirée, et les mouvements de passage de cette tête de boulonnage d'une position à une autre.

La présente invention vise à éviter ces inconvénients, en fournissant une tête de foration et de boulonnage de structure très compacte, adaptée pour une utilisation et un transport dans des galeries de mine de faible hauteur et dans d'autres conditions où la place disponible est limitée, grâce à une réduction de l'encombrement, tant en hauteur que latéralement et en avancée, tout en conservant des qualités de maniabilité et une grande facilité d'utilisation, ainsi qu'une bonne stabilisation en position de travail.

A cet effet, l'invention a essentiellement pour objet une tête de foration et de boulonnage, du genre précédemment mentionné, qui comprend en combinaison :
- un support intermédiaire, monté coulissant en direction verticale, au moins en position d'utilisation, sur un élément apte à être lié à un véhicule porteur, et définissant au moins en position d'utilisation un axe de rotation vertical ;
- une poutre verticale montée pivotante, suivant l'axe vertical défini par le support intermédiaire, et munie de moyens de guidage vertical ;
- une glissière disposée verticalement, montée coulissante sur les moyens de guidage vertical équipant la poutre verticale, et munie elle-même de moyens de guidage vertical;
- une perforatrice, avec moyens de foration et de pose de boulons, montée coulissante sur les moyens de guidage vertical équipant la glissière ;
- une plaque d'appui horizontale, utilisable comme étançon, prévue dans la partie supérieure du support intermédiaire ;
- pour la commande du déplacement vertical du support intermédiaire, un vérin disposé verticalement suivant l'axe de rotation vertical défini par ledit support ;
- des moyens motorisés de commande du déplacement de la glissière relativement à la poutre verticale, et du déplacement de la perforatrice relativement à la glissière.

Ainsi, la tête de boulonnage objet de l'invention possède une partie orientable autour d'un axe vertical, suivant lequel est disposé un vérin qui joue le double rôle de "l'avance au bloc", pour la glissière, et d'étançon pour soutenir le toit de la galerie, ce principe de construction permettant une réalisation particulièrement compacte et intégrant toute les fonctions nécessaires.

Dans une forme de réalisation avantageuse, du point de vue de la compacité, le support intermédiaire est monté et guidé en translation sur une table disposée transversalement, et pourvue de moyens pour sa liaison avec une extrémité du véhicule porteur, des moyens motorisés étant prévus pour commander le déplacement du coulisseau le long de la table. Cette forme de réalisation supprime le bras-support habituel.

Les moyens, prévus pour la liaison de la table avec une extrémité du véhicule porteur, sont agencés de préférence de manière à permettre le levage et l'abaissement de cette table. Ces moyens de liaison peuvent comprendre, d'une part, des chapes d'articulation de la table, autour d'axes horizontaux, à des embases fixées sur l'extrémité du véhicule porteur, et d'autre part, au moins un vérin monté entre le véhicule porteur et ladite table.

Les moyens de commande du déplacement du coulisseau le long de la table peuvent comprendre un moteur porté par ladite table, et une transmission par chaîne sans fin reliant le moteur au coulisseau.

Cependant, il reste envisageable que le support intermédiaire soit monté coulissant en direction verticale sur une partie avant d'un bras-support télescopique, dont l'élément postérieur est lié de manière pivotante, autour d'un axe vertical, avec une extrémité du véhicule porteur, des moyens motorisés étant prévus pour commander le pivotement du bras-support et le télescopage de ce bras-support. Cette autre forme de réalisation conserve, globalement, une structure compacte.

En complément, le support intermédiaire peut être monté pivotant autour d'un axe longitudinal, par rapport au coulisseau ou par rapport à la partie avant du bras-support, selon la forme de réalisation, pour "coucher" la tête de boulonnage lorsqu'elle n'est pas en utilisation, ce qui réduit sa hauteur et facilite les déplacements de la machine de boulonnage équipée de cette tête de boulonnage.

Dans un mode particulier d'exécution de la tête de boulonnage objet de l'invention, la glissière est pourvue de guides verticaux postérieurs, montés coulissants dans des patins de guidage équipant la poutre verticale, et est pourvue aussi de guides verticaux antérieurs, sur lesquels est montée coulissante la perforatrice. Les moyens motorisés de commande du déplacement de la glissière relativement à la poutre verticale, et du déplacement de la perforatrice relativement à la glissière, comprennent avantageusement un moteur unique, notamment porté par la poutre verticale, qui par l'intermédiaire d'au moins une chaîne passant sur des roues de renvoi commande les déplacements précités. On obtient ainsi un dispositif télescopique, dans lequel la course totale de la perforatrice résulte de l'addition du déplacement de la glissière par rapport à la poutre, et du déplacement de la perforatrice sur la glissière.

Dans une forme de réalisation préférée de l'invention, la tête de boulonnage comporte encore des moyens pour le pré-positionnement, dans une position ou plage angulaire souhaitée, de l'ensemble orientable constitué par la poutre verticale, par la glissière et par la perforatrice, relativement au support intermédiaire. Ces moyens peuvent comprendre, sur la partie supérieure du support intermédiaire, un secteur de pré-positionnement pourvu d'une série d'encoches et, articulé sur le sommet de la poutre verticale, un levier de verrouillage apte à être introduit dans l'une des encoches du secteur de pré-positionnement.

Selon une autre possibilité, lesdits moyens de pré-positionnement comprennent, sur le support intermédiaire, une plaque supérieure horizontale dans laquelle sont ménagées, sur un même cercle centré sur l'axe de rotation vertical défini par ledit support, au moins deux lumières successives en arc de cercle, d'étendue angulaire correspondant à l'amplitude de la rotation de la glissière entre la position de foration et la position d'introduction d'un boulon, tandis que sur la poutre précitée est monté un vérin vertical dont l'élément mobile, dirigé vers le haut, est apte à être engagé dans l'une au choix des lumières en arc de cercle. Les extrémités des lumières en arc de cercle constituent ici les butées qui définissent, pour chaque zone de travail choisie, les deux positions particulières de la glissière.

La perforatrice, qui est une perforatrice compacte réalisant à chaque cycle de fonctionnement la foration d'un trou suivie de la pose d'un boulon, est avantageusement montée sur un support, qui porte aussi latéralement un logement vertical, pour le positionnement et l'introduction d'un boulon, ledit logement et la ligne de foration de la perforatrice étant situés sur un même cercle centré sur l'axe vertical précité.

Dans l'ensemble, l'invention fournit ainsi une tête de boulonnage particulièrement compacte, aussi bien dans la direction verticale que dans le sens avant-arrière, en particulier dans le cas où le bras-support habituel se trouve remplacé par une table procurant un mouvement transversal et aussi de levage, tandis que l'axe vertical d'avance au bloc est confondu avec l'axe de pivotement de la glissière. La glissière à fonctionnement télescopique, s'adaptant à la hauteur disponible, s'inscrit en restant verticale dans l'encombrement de la machine, quand elle est rétractée, ce qui permet de déplacer la machine entre deux positions successives de foration et de pose d'un boulon, sans être obligé de coucher la glissière. Ainsi, la conception de tête de boulonnage selon l'invention supprime un mouvement de rotation habituellement nécessaire, ce qui permet un gain de temps et procure donc un gain de productivité.

De plus, les moyens de pré-positionnement de la glissière, et le logement prévu pour le positionnement et l'introduction d'un boulon, rendent la tête de boulonnage de l'invention maniable et d'utilisation facile. Dans cet ordre d'idées, tous les mouvements motorisés de translation et de rotation de la tête de boulonnage sont, de préférence, des mouvements radiocommandés.

L'invention sera mieux comprise à l'aide de la description qui suit, en référence au dessin schématiquement annexé représentant, à titre d'exemples, quelques formes d'exécution de cette tête de foration et de boulonnage :
Figure 1 est une vue d'ensemble, en perspective, d'une machine de boulonnage, équipée d'une tête de boulonnage conforme à la présente invention, montée sur une table transversale ;
Figure 2 est une vue en perspective de la tête de boulonnage de figure 1 seule ;
Figure 3 est une autre vue en perspective de cette tête de boulonnage ;
Figure 4 est une vue de côté de la tête de boulonnage des figures 2 et 3 ;
Figure 5 est une vue en plan par-dessus de ladite tête de boulonnage ;
Figure 6 est une vue partielle, en perspective, d'une tête de boulonnage analogue à celle des figures précédentes, mais montée sur un bras-support ;
Figure 7 est une vue en coupe longitudinale de la tête de boulonnage et de son bras-support, selon la figure 6 ;
Figure 8 est une vue de côté, avec coupe partielle, d'une autre tête de boulonnage selon l'invention représentée ici sans sa perforatrice ;
Figure 9 est une vue en plan par-dessus de la tête de boulonnage de figure 8, la partie supérieure de celle-ci étant retirée ;
Figure 10 est une vue en plan par-dessus de cette tête de boulonnage complète.

En se référant d'abord aux figures 1 à 5, en décrira de façon complète une première forme de réalisation de la tête de boulonnage, objet de la présente invention.

La figure 1 représente, dans son ensemble, une machine de boulonnage pour exploitations minières, avec un véhicule porteur 1 qui, dans l'exemple illustré, comprend un châssis monobloc rigide 2 et quatre roues motrices 3, 4, soit deux roues 3 situées sur le côté droit du châssis 2, et deux autres roues 4 situées sur le coté gauche du châssis 2. De forme générale parallélépipédique, ce châssis 2 possède une face supérieure plane et horizontale, située à une relativement faible hauteur (notamment inférieure à un mètre) au-dessus du sol sur lequel le véhicule porteur 1 se déplace par ses roues 3, 4. Chaque roue motrice 3, 4 dispose d'une suspension indépendante, à parallélogramme, et elle est animée par un moteur hydraulique, alimenté par un groupe motopompe 5, à partir d'un réservoir hydraulique 6.

Le châssis 2 du véhicule porteur 1 est équipé, à l'avant, d'une tête de boulonnage désignée globalement par le repère 7, et faisant plus particulièrement l'objet de la présente invention, la tête de boulonnage 7 étant représentée plus en détail sur les figures 2 à 5.

La tête de boulonnage 7 est montée sur une table 8, disposée suivant une direction horizontale transversale, à l'avant du châssis 2 du véhicule porteur. La table 8 est pourvue, à l'arrière, de deux chapes 9 dirigées vers le haut et articulées, chacune autour d'un axe horizontal 10 orienté transversalement, à une embase 11 fixée sur l'avant sur châssis 2. Un vérin central 12, monté entre le châssis 2 et la table 8, assure le levage ou l'abaissement de cette table 8.

Sur la table 8 est monté, et guidé en translation, un coulisseau 13 déplaçable transversalement au moyen d'un moteur 14, porté par une extrémité de la table 8, et par l'intermédiaire d'une transmission à chaîne sans fin. Sur sa face avant, le coulisseau 13 porte des patins de guidage 15 disposés verticalement, qui constituent deux guides de coulissement verticaux.

Un support mobile 16, pourvu de deux glissières latérales verticales 17, est monté coulissant en direction verticale, par ses deux glissières 17, dans les patins de guidage 15 portés par le coulisseau 13. Un vérin 18, disposé suivant un axe vertical 19, commande le mouvement de coulissement vertical du support 16 dans les patins de guidage 15. Ce support 16 est pourvu, dans sa partie supérieure, d'une plaque d'appui horizontale 20, utilisable comme étançon.

Les parties inférieure et supérieure du support mobile 16 servent de paliers pour le montage rotatif, suivant l'axe vertical 19 du vérin 18, d'une poutre verticale 21 munie à l'avant de patins de guidage 22 disposés verticalement.

Une glissière de foration et de boulonnage 23, disposée verticalement, est pourvue d'une paire de guides verticaux postérieurs 24 montés coulissants en direction verticale dans les patins de guidage 22 de la poutre 21. La glissière 23 est aussi pourvue d'une paire de guides verticaux antérieurs 25, sur lesquels est montée coulissante, en direction verticale, une perforatrice 26.

L'ensemble constitué par la poutre 21, par la glissière 23 et par la perforatrice 26 est ainsi monté orientable autour de l'axe vertical 19. Cet ensemble peut être pré-positionné, dans la position angulaire souhaitée, par un secteur de pré-positionnement 27, porté par la partie supérieure de support 16 et pourvu d'une série d'encoches 28, dans l'une desquelles est introduit un levier de verrouillage 29 articulé sur le sommet de la poutre 21.

Un moteur hydraulique 30, porté par la partie supérieure de la poutre 21, commande, par l'intermédiaire d'une chaîne passant sur diverses roues de renvoi, telles que celle visible en 31, d'une part, le mouvement de translation verticale de la glissière 23 relativement à la poutre 21 et, d'autre part, le mouvement de translation verticale de la perforatrice 26, relativement à la glissière 23 ; ces deux mouvements s'additionnent pour fournir la course totale de la perforatrice 26, selon un principe de "télescopage".

La perforatrice 26, de structure compacte et notamment de faible dimension verticale, comprend des patins de guidage 32 coopérant avec les guides verticaux antérieurs 25 de la glissière 23, un moteur de rotation 33 associé à un réducteur 34, et un dispositif de frappe 35. Une plaque 36 de protection de la partie arrière de la perforatrice est portée par la partie inférieure de la glissière 23.

Cette perforatrice 26 est montée sur un support 37, pourvu des patins de guidage 32, qui porte encore latéralement un logement vertical 38 utilisé pour positionner et introduire un boulon dans le trou foré. Le logement 38, situé sur le côté de la perforatrice 26, est situé sur le même cercle (centré sur l'axe vertical 19) que la ligne de foration de la perforatrice 26. Deux butées 39 assurent le positionnement angulaire convenable de la glissière 23, en position de foration ou en position d'introduction d'un boulon.

La partie supérieure de la poutre 21 porte encore un guide supérieur 40 à "lunette" pour l'outil de foration. Il a été représenté, en 41, une plaque minière prenant place, de façon habituelle, entre le boulon et la paroi de la galerie de mine dans laquelle est enfoncé le boulon.

Enfin, comme le montre partiellement en 42 la figure 4, un autre vérin fixé verticalement sur le coulisseau 13 réalise l'étançon vers le bas.

Un dispositif de radiocommande, non représenté, est prévu pour la commande à distance des divers mouvements motorisés de translation et de rotation de la tête de boulonnage 7, y compris la rotation autour de l'axe vertical 19 (commandée par un actionneur non visible au dessin).

Pour l'utilisation de cette tête de boulonnage 7, l'ensemble constitué par la poutre 21, par la glissière 23 et par la perforatrice 26 est d'abord pré-positionné, pour une bonne visibilité et pour fixer dans une plage angulaire précise les positions de foration et d'introduction de boulon. L'étançon est réalisé par le vérin 19 et la plaque d'appui 20 du support 16, d'une part, et par le vérin 42, d'autre part, pour soutenir le toit de la galerie de mine tout en prenant appui fermement sur le sol cette galerie de mine.

Il peut alors être procédé, au moyen de la perforatrice 26, à la foration d'un trou dans le toit de la galerie, la perforatrice 26 étant avancée par l'action du moteur 30, et exerçant une action roto-percutante par le fonctionnement combiné de son moteur de rotation 33 et de son dispositif de frappe 35. La foration peut s'effectuer en utilisant d'abord une tige de foration, puis une rallonge de tige, si la longueur du boulon à poser l'exige.

Après la foration du trou, la perforatrice 26 est reculée (c'est-à-dire abaissée), puis le logement vertical 38 est amené dans l'axe du trou foré, pour le positionnement et l'introduction du boulon, et enfin ce boulon est enfoncé dans le trou foré, par commande de translation et de rotation de la perforatrice 26.

Les figures 6 et 7 représentent, partiellement, une deuxième forme de réalisation de la tête de boulonnage 7, objet de la présente invention.

Dans cette deuxième forme de réalisation, la table 8 et le coulisseau 13 de la précédente forme de réalisation sont remplacés par un bras-support 43 télescopique, de relativement faible longueur. Le bras-support 43, qui s'étend de façon sensiblement horizontale, se compose d'un élément postérieur 44 et d'un élément antérieur 45, monté coulissant à l'intérieur de l'élément postérieur 44. Cet élément postérieur 44 est monté pivotant, autour d'un axe vertical 46, sur une chape 47 fixée à l'avant du châssis du véhicule porteur (ici non représenté). A l'extrémité avant de l'élément antérieur 45 du bras-support 43 est montée une plaque terminale verticale 48 (équivalente au coulisseau 13 de la première forme de réalisation), qui est pourvue des patins de guidage verticaux 15, qui constituent les guides de coulissement verticaux du support mobile 16 de la tête de boulonnage 7 (ici représentée partiellement).

Un vérin latéral 49 commande le pivotement du bras-support 43 autour de l'axe vertical 46. Un autre vérin 50, monté à l'intérieur du bras-support 43, commande le déplacement en translation de l'élément antérieur 45 relativement à l'élément postérieur 44, donc le télescopage du bras-support 43. Comme déjà décrit précédemment, un vérin 18 disposé suivant un axe vertical 19 commande le coulissement vertical du support 16 dans les patins de guidage 15. La figure 7 montre aussi le vérin 24 qui réalise l'étançon vers le bas, ainsi que le moteur 51 qui, par l'intermédiaire d'une chaîne sans fin 52, commande la rotation de la partie avant (non représentée) de la tête de boulonnage 7 orientable autour de l'axe vertical 19.

Les descriptions précédentes considèrent la tête de boulonnage 7 dans une position verticale d'utilisation. Cependant, d'une manière non directement illustrée, la tête de boulonnage 7 peut être rendue pivotante autour d'un axe horizontal, orienté longitudinalement, par rapport au coulisseau 13 (première forme de réalisation) ou par rapport à la plaque terminale 48 du bras-support 43 (deuxième forme de réalisation), pour "coucher" la tête de boulonnage 7 et en particulier sa glissière 23, lorsqu'elle n'est pas en utilisation, afin de faciliter les déplacements de la machine de boulonnage.

Les figures suivantes 8, 9 et 10 illustrent encore d'autres variantes de la tête de boulonnage, objet de la présente invention.

En se référant plus particulièrement aux figures 8 et 9, la lunette supérieure 40 de la première forme de réalisation est ici remplacée par une lunette 53 de même fonction, formée par un bras oblique 54 articulé sur la poutre 21, autour d'un axe vertical 55, situé sur côté de la tête de boulonnage 7, à une hauteur intermédiaire. L'extrémité du bras 54 porte une pince ouvrante 56, apte à être traversée par l'outil de foration pour assurer son guidage. Le montage pivotant du bras 54 permet l'escamotage latéral de la lunette 53. Des moyens 57 peuvent assurer, en outre, l'indexation du bras 54 dans une ou plusieurs positions angulaires, en particulier la position d'utilisation dans laquelle la pince 55 est coaxiale à la perforatrice 26. L'ouverture de la pince 56 permet une introduction et une sortie latérales de l'outil de foration, ou un escamotage latéral de la lunette 53 sans retrait de l'outil de foration. Cette ouverture de la pince 56 peut être réalisée hydrauliquement, par un dispositif du genre "pince-mèche".

Les figures 8 à 10 illustrent aussi une alternative au dispositif constitué par les encoches 28, le levier de verrouillage 29 et les butées 39 dans la première forme de réalisation. Le support intermédiaire 16 comporte ici, à son sommet, une plaque horizontale 58 dans laquelle sont ménagées, sur un même cercle centré sur l'axe vertical 19, trois lumières successives en arc de cercle 59, toutes de même étendue angulaire, correspondant à l'amplitude de la rotation de l'ensemble constitué par la poutre 21, par la glissière 23 et par la perforatrice 26, entre la position de foration et la position d'introduction du boulon placé dans le logement 38. Un vérin vertical 60, dont le corps est fixé sur le côté de la poutre 21, possède une tige mobile 61 dirigée vers le haut, apte à être engagée dans l'une au choix des trois lumières en arc de cercle 59, ce qui permet :
- de pré-positionner l'ensemble orientable précité, en choisissant l'une parmi les trois zones de travail : zone centrale, zone latérale droite, zone latérale gauche ;
- de former, par la coopération de la tige de vérin 61 sortie avec les extrémités d'une lumière 59, des butées définissant, pour chaque zone de travail, les positions angulaires extrêmes dudit ensemble orientable, un verrouillage étant réalisable par le vérin 60.

Dans ce contexte, la figure 8 montre encore la roue dentée réceptrice 62 sur laquelle passe la chaîne sans fin 52, par l'intermédiaire de laquelle cet ensemble orientable est pivoté autour de l'axe vertical 19.

On notera que, dans cette dernière forme de réalisation, le vérin 60 peut lui aussi être commandé à distance, en particulier être radiocommandé, ce qui évite toute intervention manuelle sur place, contrairement au dispositif à encoches 28 et levier de verrouillage 29 de la première forme de réalisation.

L'on ne s'éloignerait pas du cadre de l'invention, telle que définie dans les revendications annexées, en modifiant notamment :
- les détails de forme des composants de la tête de boulonnage ;
- le type et la disposition des divers vérins et moteurs animant cette tête de boulonnage ;
- les caractéristiques du véhicule porteur sur lequel est adaptée ladite tête de boulonnage.

En outre, les caractéristiques décrites à propos des diverses formes d'exécution illustrées au dessin peuvent être combinées de manière différente.

## Revendications

1. Tête de foration et de boulonnage pour machine de boulonnage, adaptée pour une utilisation dans des galeries de mine de faible hauteur, et prévue pour être montée sur un véhicule porteur lui-même de faible hauteur, **caractérisée en ce qu'**elle comprend, en combinaison :
- un support intermédiaire (16) monté coulissant en direction verticale, au moins en position d'utilisation, sur un élément (13 ; 48) apte à être lié à une extrémité du véhicule porteur (1), et définissant au moins en position d'utilisation un axe de rotation vertical (19) ;
- une poutre verticale (21) montée pivotante, suivant l'axe vertical (19) défini par le support intermédiaire (16), et munie de moyens de guidage vertical (22) ;
- une glissière (23) disposée verticalement, montée coulissante sur les moyens de guidage vertical (22) équipant la poutre verticale (21), et munie elle-même de moyens de guidage vertical (25) ;
- une perforatrice (26), avec moyens (33, 34, 35) de foration et de pose de boulons, montée coulissante sur les moyens de guidage vertical (25) équipant la glissière (23) ;
- une plaque d'appui horizontale (20), utilisable comme étançon, prévue dans la partie supérieure du support intermédiaire (16) ;
- pour la commande du déplacement vertical du support intermédiaire (16), un vérin (18) disposé verticalement suivant l'axe de rotation vertical (19) défini par ledit support (16) ;
- des moyens motorisés (30, 32) de commande du déplacement de la glissière (23) relativement à la poutre verticale (21), et du déplacement de la perforatrice (26) relativement à la glissière (23).

2. Tête de boulonnage selon la revendication 1, **caractérisée en ce que** le support intermédiaire (16) est monté coulissant en direction verticale sur le coulisseau (13), lui-même monté et guidé en translation sur une table (8) disposée transversalement, et pourvue de moyens pour sa liaison avec une extrémité du véhicule porteur (1), des moyens motorisés (14) étant prévus pour commander le déplacement du coulisseau (13) le long de la table (8).

3. Tête de boulonnage selon la revendication 2, **caractérisée en ce que** les moyens, prévus pour la liaison de la table (8) avec une extrémité du véhicule porteur (1), sont agencés de manière à permettre le levage et l'abaissement de cette table (8).

4. Tête de boulonnage selon la revendication 3, **caractérisée en ce que** lesdits moyens de liaison comprennent, d'une part, des chapes (9) d'articulation de la table (8), autour d'axes horizontaux (10), à des embases (11) fixées sur l'extrémité du véhicule porteur (1), et d'autre part, au moins un vérin (12) monté entre le véhicule porteur (1) et ladite table (8).

5. Tête de boulonnage selon l'une quelconque des revendications 2 à 4, **caractérisée en ce que** les moyens de commande du déplacement du coulisseau (13) le long de la table (8) comprennent un moteur (14) porté par ladite table (8), et une transmission par chaîne sans fin reliant le moteur (14) au coulisseau (13).

6. Tête de boulonnage selon l'une quelconque des revendications 2 à 5, **caractérisée en ce qu'**il est prévu un vérin (42) fixé verticalement sur le coulisseau (13), et réalisant l'étançon vers le bas.

7. Tête de boulonnage selon la revendication 1, **caractérisée en ce que** le support intermédiaire (16) est monté coulissant en direction verticale sur une partie avant (48) d'un bras-support (43) télescopique, dont l'élément postérieur (44) est lié de manière pivotante, autour d'un axe vertical (46), avec une extrémité de véhicule porteur (1), des moyens motorisés (49, 50) étant prévus pour commander le pivotement du bras-support (43) et le télescopage de ce bras-support (43).

8. Tête de boulonnage selon l'une quelconque des revendications 2 à 7, **caractérisée en ce que** le support intermédiaire (16) est monté pivotant autour d'un axe horizontal, par rapport au coulisseau (13) ou par rapport à la partie avant (48) du bras-support (43), pour "coucher" la tête de boulonnage (7) lorsqu'elle n'est pas en utilisation.

9. Tête de boulonnage selon l'une quelconque des revendications 1 à 8, **caractérisée en ce que** la glissière (23) est pourvue de guides verticaux postérieurs (24), montés coulissants dans des patins de guidage (15) équipant la poutre verticale (21), et est pourvue aussi de guides verticaux antérieurs (25), sur lesquels est montée coulissante la perforatrice (26).

10. Tête de boulonnage selon l'une quelconque des revendications 1 à 9, **caractérisée en ce que** les moyens motorisés de commande du déplacement de la glissière (23) relativement à la poutre verticale (24), et du déplacement de la perforatrice (26) relativement à la glissière (23), comprennent un moteur (30) unique, notamment porté par la poutre verticale (21), qui par l'intermédiaire d'au moins une chaîne passant sur des roues (31) de renvoi commande les déplacements précités.

11. Tête de boulonnage selon l'une quelconque des revendications 1 à 10, **caractérisée en ce que** sont prévus des moyens (27, 28, 29 ; 58 à 61) pour le pré-positionnement, dans une position ou une plage angulaire souhaitée, de l'ensemble orientable constitué par la poutre verticale (21), par la glissière (23) et par la perforatrice (26), relativement au support intermédiaire (16).

12. Tête de boulonnage selon la revendication 11, **caractérisée en ce** lesdits moyens de pré-positionnement comprennent, sur la partie supérieure du support intermédiaire (16), un secteur de pré-positionnement (27) pourvu d'une série d'encoches (28) et, articulé sur le sommet de la poutre verticale (21), un levier de verrouillage (29) apte à être introduit dans l'une des encoches (28) du secteur de pré-positionnement (27).

13. Tête de boulonnage selon la revendication 12, **caractérisée en ce que** sont encore prévues deux butées (39) pour le positionnement angulaire de la glissière (23), en position de foration ou en position d'introduction d'un boulon.

14. Tête de boulonnage selon la revendication 11, **caractérisée en ce que** lesdits moyens de pré-positionnement comprennent, sur le support intermédiaire (16), une plaque supérieure horizontale (58) dans laquelle sont ménagées, sur un même cercle centré sur l'axe de rotation vertical (19) défini par ledit support (16), au moins deux lumières successives en arc de cercle (59), d'étendue angulaire correspondant à l'amplitude de la rotation de la glissière (23) entre la position de foration et la position d'introduction d'un boulon, tandis que sur la poutre (21) précitée est monté un vérin vertical (60) dont l'élément mobile (61), dirigé vers le haut, est apte à être engagé dans l'une au choix des lumières en arc de cercle (59).

15. Tête de boulonnage selon l'une quelconque des revendications 1 à 14, **caractérisée en ce que** la poutre (21) précitée porte un guide ou "lunette" (40 ; 53) pour l'outil de foration.

16. Tête de boulonnage selon la revendication 15, **caractérisée en ce que** la lunette (53) est formée par un bras oblique (54) articulé sur la poutre (21), autour d'un axe vertical situé sur un côté de la tête de boulonnage (7), à une hauteur intermédiaire de celle-ci, l'extrémité du bras (54) portant une pince ouvrante (56), apte à être traversée par l'outil de foration pour assurer son guidage.

17. Tête de boulonnage selon l'une quelconque des revendications 1 à 16, **caractérisée en ce que** la perforatrice (26) est montée sur un support (37) qui porte aussi latéralement un logement vertical (38) pour le positionnement et l'introduction d'un boulon, ledit logement (38) et la ligne de foration de la perforatrice (26) étant situés sur un même cercle centré sur l'axe vertical (19) précité.

18. Tête de boulonnage selon l'une quelconque des revendications 1 à 7, **caractérisée en ce qu'**est prévue une plaque (36) de protection de la partie arrière de la perforatrice (26), portée par la partie inférieure de la glissière (23).

19. Tête de boulonnage selon l'une quelconque des revendications 1 à 18, **caractérisée en ce que** ses mouvements motorisés de translation et de rotation sont des mouvements radiocommandés.

## Claims

1. A drilling and bolting head for a bolting machine, said head being designed for use in mine galleries of small height and being intended to be mounted on a carrying vehicle, itself of small height, **characterized in that** said head comprises, in combination:
- an intermediate support (16) mounted slideably in the vertical direction, at least in the position of use, on an element (13; 48) capable of being connected to one end of the carrying vehicle (1), and, at least in the position of use, defining a vertical axis of rotation (19);
- a vertical beam (21) which is mounted pivotally along the vertical axis (19) defined by the intermediate support (16) and which is provided with means of vertical guidance (22);
- a vertically arranged slideway (23) which is mounted slideably on the means of vertical guidance (22) equipping the vertical beam (21) and which is itself provided with means of vertical guidance (25);
- a drill (26), with means (33, 34, 35) for the drilling and for the fitting of bolts, said drill being mounted slideably on the means of vertical guidance(25) equipping the slideway (23);
- a horizontal bearing plate (20) which can be used as a mine prop and which is provided in the upper part of the intermediate support (16);
- for controlling the vertical displacement of the intermediate support (16), a jack (18) arranged vertically along the vertical axis of rotation (19) defined by said support (16);
- motorized means (30, 32) for controlling the displacement of the slideway (23) in relation to the vertical beam (21) and the displacement of the drill(26) in relation to the slideway (23).

2. The bolting head as claimed in claim 1, **characterized in that** the intermediate support (16) is mounted slideably in the vertical direction on the slide (13), itself mounted and guided in translational movement on a transversely arranged table (8) provided with means for connecting the latter to one end of the carrying vehicle (1), motorized means (14) being provided for controlling the displacement of the slide (13) along the table (8).

3. The bolting head as claimed in claim 2, **characterized in that** the means provided for connecting the table (8) to one end of the carrying vehicle (1) are arranged so as to make it possible for this table (8) to be raised and lowered.

4. The bolting head as claimed in claim 3, **characterized in that** said connection means comprise, on the one hand, fork joints (9) for the articulation of the table (8) about horizontal axes (10) on bases (11) fastened to the end of the carrying vehicle (1) and, on the other hand, at least one jack (12) mounted between the carrying vehicle (1) and said table (8).

5. The bolting head as claimed in any one of claims 2 to 4, **characterized in that** the means for controlling the displacement of the slide (13) along the table (8) comprise a motor (14) carried by said table (8) and an endless chain transmission connecting the motor (14) to the slide (13).

6. The bolting head as claimed in any one of claims 2 to 5, **characterized in that** a jack (42) is provided, which is fastened vertically to the slide (13) and which acts as a prop in the downward direction.

7. The bolting head as claimed in claim 1, **characterized in that** the intermediate support (16) is mounted slideably in the vertical direction on a front part (48) of a telescopic supporting arm (43), the rear element (44) of which is connected pivotally about a vertical axis (46) to one end of the carrying vehicle (1), motorized means (49, 50) being provided for controlling the pivoting of the supporting arm (43) and the telescoping of this supporting arm (43).

8. The bolting head as claimed in any one of claims 2 to 7, **characterized in that** the intermediate support (16) is mounted pivotally about a horizontal axis with respect to the slide (13) or with respect to the front part (48) of the supporting arm (43), in order to "lay down" the bolting head (7) when the latter is not in use.

9. The bolting head as claimed in any one of claims 1 to 8, **characterized in that** the slideway (23) is provided with rear vertical guides (24) mounted slideably in guide shoes (15) equipping the vertical beam (21) and is also provided with front vertical guides (25), on which the drill (26) is mounted slideably.

10. The bolting head as claimed in any one of claims 1 to 9, **characterized in that** the motorized means for controlling the displacement of the slideway (23) in relation to the vertical beam (24) and the displacement of the drill (26) in relation to the slideway (23) comprise a single motor (30) which, in particular, is carried by the vertical beam- (21) and which, by means of at least one chain passing over guide wheels (31), controls the abovementioned displacements.

11. The bolting head as claimed in any one of claims 1 to 10, **characterized in that** means (27, 28, 29; 58 to 61) are provided for the prepositioning, in a desired angular position or range, of the orientable assembly consisting of the vertical beam (21), of the slideway (23) and of the drill (26) in relation to the intermediate support (16).

12. The bolting head as claimed in claim 11, **characterized in that** said prepositioning means comprise, on the upper part of the intermediate support (16), a prepositioning quadrant (27) provided with a series of notches (28) and, articulated on the top of the vertical beam (21), a locking lever (29) capable of being introduced into one of the notches (28) of the prepositioning quadrant (27).

13. The bolting head as claimed in claim 12, **characterized in that** two stops (39) are also provided for the angular positioning of the slideway (23) in the drilling position or in the bolt introduction position.

14. The bolting head as claimed in claim 11, **characterized in that** said prepositioning means comprise, on the intermediate support (16), a horizontal upper plate (58), in which are formed, on one and the same circle centered on the vertical axis of rotation (19) defined by said support (16), at least two successive slots (59) in the form of an arc of a circle, of angular extent corresponding to the range of rotation of the slideway (23) between the drilling position and the bolt introduction position, while the abovementioned beam (21) has mounted on it a vertical jack (60), of which the moveable element (61) directed upward, is capable of being engaged selectively into one of the slots (59) in the form of an arc of a circle.

15. The bolting head as claimed in any one of claims 1 to 14, **characterized in that** the abovementioned beam (21) carries a guide or "steady rest" (40; 53) for the drilling tool.

16. The bolting head as claimed in claim 15,
**characterized in that** the steady rest (53) is formed by an oblique arm (54) articulated on the beam (21) about a vertical axis located on one side of the bolting head (7), at an intermediate height of the latter, the end of the arm (54) carrying an opening gripper (56) capable of having the drilling tool passing through it in order to ensure the guidance of the latter.

17. The bolting head as claimed in any one of claims 1 to 16, **characterized in that** the drill (26) is mounted on a support (37) which also carries laterally a vertical receptacle (38) for the positioning and introduction of a bolt, said receptacle (38) and the drilling line of the drill (26) being located on one and the same circle centered on the abovementioned vertical axis (19).

18. The bolting head as claimed in any one of claims 1 to 7, **characterized in that** a plate (36) is provided for protecting the rear part of the drill (26), said plate being carried by the lower part of the slideway (23

19. The bolting head as claimed in any one of claims 1 to 18, **characterized in that** its motorized translational and rotational movements are radio-controlled movements.

## Patentansprüche

1. Bohr- und Ankersetzkopf für eine Ankersetzmaschine, die für einen Einsatz in Bergwerksstollen mit geringer Höhe geeignet ist und vorgesehen ist für die Montage auf einem Trägerfahrzeug, das seinerseits eine geringe Höhe hat, **dadurch gekennzeichnet, dass** er in Kombination folgendes umfasst:
- einen Zwischenträger (16), der, zumindest in Betriebsstellung, in vertikaler Richtung gleitend auf einem Element (13 ; 48) montiert ist, das mit einem Ende des Trägerfahrzeugs (1) verbunden werden kann, und der, zumindest in Betriebsstellung, eine vertikale Rotationsachse (19) definiert;
- einen vertikalen Träger (21), der der vom Zwischenträger (16) definierten vertikalen Achse folgend schwenkbar montiert und mit Vorrichtungen (22) zur vertikalen Führung versehen ist;
- eine vertikal angeordnete Gleitschiene (23), die gleitend auf den Vorrichtungen (22) zur vertikalen Führung montiert ist, mit denen der vertikale Träger (21) ausgerüstet ist, und die ihrerseits mit Vorrichtungen (25) zur vertikalen Führung ausgestattet ist;
- eine Bohrmaschine (26) mit Vorrichtungen (33, 34, 35) zum Bohren und zum Einsetzen von Ankerbolzen, die gleitend montiert ist auf den Vorrichtungen (25) zur vertikalen Führung, mit denen die Gleitschiene (23) ausgerüstet ist;
- eine horizontale Stützplatte (20), die als Stützstempel eingesetzt werden kann und die im oberen Teil des Zwischenträgers (16) vorgesehen ist;
- zum Steuern der vertikalen Bewegung des Zwischenträgers (16) einen Hubzylinder (18), der der vertikalen Rotationsachse (19) folgend angeordnet ist, die von diesem Träger (16) definiert wird;
- Antriebsmittel (30, 32) zum Steuern der Bewegung der Gleitschiene (23) in Bezug auf den vertikalen Träger (21) und der Bewegung der Bohrmaschine (26) in Bezug auf die Gleitschiene (23).

2. Ankersetzkopf nach Anspruch 1, **dadurch gekennzeichnet, dass** der Zwischenträger (16) in vertikaler Richtung gleitend auf dem Schlitten (13) montiert ist, der seinerseits in Translationsbewegung geführt wird und auf einem Schlittenbett (8) montiert ist, das quer angeordnet und mit Vorrichtungen für seine Verbindung mit einem Ende des Trägerfahrzeugs (1) versehen ist, wobei Antriebsmittel (14) vorgesehen sind, um die Bewegung des Schlittens (13) entlang des Schlittenbetts (8) zu steuern.

3. Ankersetzkopf nach Anspruch 2, **dadurch gekennzeichnet, dass** die Vorrichtungen, die für die Verbindung des Schlittenbetts (8) mit einem Ende des Trägerfahrzeugs (1) vorgesehen sind, so angeordnet sind, dass sie das Heben und Senken dieses Schlittenbetts (8) erlauben.

4. Ankersetzkopf nach Anspruch 3, **dadurch gekennzeichnet, dass** diese Verbindungsvorrichtungen einerseits Gabelstücke (9) für die Gelenkverbindung des Schlittenbetts (8) um horizontale Achsen (10) an Befestigungsflächen (11) umfassen, die am Ende des Trägerfahrzeugs (1) befestigt sind, und andererseits mindestens einen Hubzylinder (12) umfassen, der zwischen dem Trägerfahrzeug (1) und dem Schlittenbett (8) montiert ist.

5. Ankersetzkopf nach einem der Ansprüche 2 bis 4, **dadurch gekennzeichnet, dass** die Steuervorrichtungen für die Bewegung des Schlittens (13) entlang des Schlittenbetts (8) einen Motor (14) umfassen, der von diesem Schlittenbett (8) getragen wird, und einen geschlossenen Kettenantrieb umfassen, der den Motor (14) mit dem Schlitten (13) verbindet.

6. Ankersetzkopf nach einem der Ansprüche 2 bis 5, **dadurch gekennzeichnet, dass** ein Hubzylinder (42) vorgesehen ist, der auf dem Schlitten (13) vertikal befestigt ist und der den Stützstempel nach unten bildet.

7. Ankersetzkopf nach Anspruch 1, **dadurch gekennzeichnet, dass** der Zwischenträger (16) in vertikaler Richtung gleitend an einem Vorderteil (48) eines teleskopischen Stützarms (43) montiert ist, dessen hinteres Element (44) um eine vertikale Achse (46) schwenkbar verbunden ist mit einem Ende des Trägerfahrzeugs (1), wobei Antriebsvorrichtungen (49, 50) vorgesehen sind, um das Schwenken des Stützarms (43) und die Teleskopbewegung dieses Stützarms (43) zu steuern.

8. Ankersetzkopf nach einem der Ansprüche 2 bis 7, **dadurch gekennzeichnet, dass** der Zwischenträger (16) schwenkbar um eine horizontale Achse, und zwar in Bezug auf den Schlitten (13) oder in Bezug auf das Vorderteil (48) des Stützarms (43), montiert ist, um den Ankersetzkopf (7) "umzulegen", wenn er nicht im Einsatz ist.

9. Ankersetzkopf nach einem der Ansprüche 1 bis 8, **dadurch gekennzeichnet, dass** die Gleitschiene (23) mit rückwärtigen vertikalen Führungen (24) versehen ist, die in Führungskufen (15) gleitend montiert sind, mit denen der vertikale Träger (21) ausgestattet ist, und dass sie auch mit vorderen vertikalen Führungen (25) versehen ist, an denen die Bohrmaschine (26) gleitend montiert ist.

10. Ankersetzkopf nach einem der Ansprüche 1 bis 9, **dadurch gekennzeichnet, dass** die Antriebsvorrichtungen zum Steuern der Bewegung der Gleitschiene (23) bezogen auf den vertikalen Träger (21), und der Bewegung der Bohrmaschine (26) bezogen auf die Gleitschiene (23) einen einzigen, insbesondere vom vertikalen Träger (21) getragenen Motor (30) umfassen, der mittels mindestens einer Kette, die über Getrieberäder (31) für ständigen Eingriff läuft, die vorgenannten Bewegungen steuert.

11. Ankersetzkopf nach einem der Ansprüche 1 bis 10, **dadurch gekennzeichnet, dass** Vorrichtungen (27, 28, 29 ; 58 bis 61) vorgesehen sind, um das schwenkbare Ensemble, das aus dem vertikalen Träger (21), aus der Gleitschiene (23) und aus der Bohrmaschine (26) besteht, in Bezug auf den Zwischenträger (16) in einer gewünschten Stellung oder einem gewünschten Bereich vorab zu positionieren.

12. Ankersetzkopf nach Anspruch 11, **dadurch gekennzeichnet, dass** diese Vorrichtungen zum Vor-Positionieren am oberen Bereich des Zwischenträgers (16) eine Sektorscheibe (27) für Vorpositionierung umfassen, die eine Reihe von Aussparungen (28) aufweist, sowie einen an der Spitze des vertikalen Trägers (21) angelenkten Verriegelungshebel (29), der in eine der Aussparungen (28) der Sektorscheibe (27) für die Vorpositionierung eingerastet werden kann.

13. Ankersetzkopf nach Anspruch 12, **dadurch gekennzeichnet, dass** außerdem zwei Anschläge (39) für die Winkel-Positionierung der Gleitschiene (23) in der Einstellung für Bohrarbeiten oder in der Einstellung zum Einsetzen eines Ankerbolzens vorgesehen sind.

14. Ankersetzkopf nach Anspruch 11, **dadurch gekennzeichnet, dass** die Vorrichtungen zur Vorpositionierung am Zwischenträger (16) eine obere horizontale Platte (58) umfassen, in der auf einem gemeinsamen Kreis, der auf die vom Träger (16) definierte vertikale Rotationsachse (19) zentriert ist, mindestens zwei aufeinander folgende kreisbogenförmige Langlöcher (59) ausgeführt sind, deren Winkelausdehnung der Amplitude der Drehung der Gleitschiene (23) zwischen der Einstellung für Bohrarbeiten und der Einstellung zum Einsetzen eines Ankerbolzens entspricht, während am vorgenannten Träger (21) ein vertikaler Hubzylinder (60) montiert ist, dessen bewegliches, nach oben gerichtetes Element (61) wahlweise in eines der kreisbogenförmigen Langlöcher (59) eingerastet werden kann.

15. Ankersetzkopf nach einem der Ansprüche 1 bis 14, **dadurch gekennzeichnet, dass** der vorgenannte Träger (21) eine Führung oder "Lünette" (40 ; 53) für das Bohrwerkzeug hat.

16. Ankersetzkopf nach Anspruch 15, **dadurch gekennzeichnet, dass** die Lünette (53) von einem schrägen Arm (54) gebildet ist, der am Träger (21) gelenkig befestigt ist, und zwar drehbar um eine vertikale Achse, die sich an einer Seite des Ankersetzkopfes (7), und zwar in seiner Mitte, befindet, wobei das Ende des Arms (54) eine hängende Zange (56) trägt, die vom Bohrwerkzeug durchquert werden kann, um seine Führung zu gewährleisten.

17. Ankersetzkopf nach einem der Ansprüche 1 bis 16, **dadurch gekennzeichnet, dass** die Bohrmaschine (26) auf einer Auflage (37) montiert ist, die seitlich auch eine vertikale Aufnahme (38) für die Positionierung und das Einsetzen eines Ankerbolzens hat, wobei diese Aufnahme (38) und die Bohrachse der Bohrmaschine (26) auf einem gemeinsamen Kreis liegen, der auf die vorgenannte vertikale Achse (19) zentriert ist.

18. Ankersetzkopf nach einem der Ansprüche 1 bis 7, **dadurch gekennzeichnet, dass** eine Platte (36) zum Schutz des hinteren Teils der Bohrmaschine (26) vorgesehen ist, die vom unteren Teil der Gleitschiene (23) getragen wird.

19. Ankersetzkopf nach einem der Ansprüche 1 bis 18, **dadurch gekennzeichnet, dass** seine motorgetriebenen Translations- und Rotations-Bewegungen funkferngesteuerte Bewegungen sind.
